# EUROPÄISCHE PATENTSCHRIFT

(11) **EP 0 092 670 B1**
(45) Veröffentlichungstag und Bekanntmachung des Hinweises auf die Patenterteilung: **29.07.1987**
(21) Anmeldenummer: 83102586.1
(22) Anmeldetag: 16.03.1983
(51) Int. Cl.: B65D 21/02, B65D 53/02, B65D 43/06

(54) **Stapelbarer Behälter**
Stackable container
Récipient empilable

(30) Priorität: 22.04.1982 DE 8211556 U
(43) Veröffentlichungstag der Anmeldung: 02.11.1983
(73) Patentinhaber: Maibach, Gerd D., D-7326 Heiningen (DE)
(72) Erfinder: Maibach, Gerd D., D-7326 Heiningen (DE)
(74) Vertreter: Dreiss, Uwe, Prof. Dr. jur. Dipl.-Ing. M.Sc.

## Beschreibung

Die Erfindung betrifft einen stapelbaren Behälter mit auf der Oberseite des Oberteils in einem Raster angeordneten Vorsprüngen und einer auf der Unterseite des Unterteils angeordneten, die Vorsprünge eines oder mehrerer anderer ggf. andere Abmessungen aufweisender Behälter aufnehmenden Vertiefung wobei der Umriß der Vertiefung des Unterteils der Außenkontur des Rasters der Vorsprünge des Oberteils entspricht oder umgekehrt und die Übergangsrundungen der Vorsprünge und der Vertiefung ebenfalls einander entsprechen.

Behälter der geschilderten Art sind aus dem Prospekt « CONTAINER L. N. S. der Fa. Lhotellier Montrichard bekannt. Bei unterschiedlichen Behälterabmessungen sind dort die Randabstände der Vorsprünge unterschiedlich, so daß eine sichere Stapelbarkeit unterschiedlicher Behältergrößen nicht gewährleistet ist. Insbesondere kann bei der Kombination unterschiedlicher Behältergrößen eine Relativverschiebung der Behälter gegeneinander nicht sicher verhindert werden. Weiter ist bei einem etwas versetztem Stapeln eine Selbstausrichtung, solcher Behälter durch ihr Eigengewicht nicht gewährleistet.

Aus der DE-AS 1 160 781 sind weiter stapelbare Behälter bekannt, die auf der Behälteroberseite verteilt identische Vertiefungen und jeder Vertiefung zugeordnet auf der Behälterunterseite Vorsprünge aufweisen. Nachteilig ist hier daß bei Verschmutzung oder gefrierender Nässe eine sichere Stapelbarkeit in Frage gestellt ist. Ein sicheres Stapeln von Behältern unterschiedlicher Größe ist nicht möglich.

In Vermeidung der geschilderten Nachteile liegt der Erfindung die Aufgabe zugrunde, einen stapelbaren Behälter der eingangs genannten Art so zu verbessern, daß unterschiedlich große Behälter bei guter Standfestigkeit des Gesamtstapels sicher stapelbar sind und bei leicht versetztem Stapeln eine Selbstzentrierung erreicht wird.

Zur Lösung dieser Aufgabe sieht die Erfindung vor, daß zur sicheren Stapelbarkeit mehrerer Behälter gleicher oder unterschiedlicher Abmessungen die Vorsprünge in einem quadratischen Raster angeordnet und die Abstände R aller Vorsprünge aller Behälter untereinander gleich sind, daß deren Randabstand de halben Abstand R entspricht und daß die Außenabmessungen der Vertiefung jedes Behälters die zugeordneten Vorsprünge des bzw. der zugeordneten Behälter umrandet, daß die Stapelbarkeit gewährleistet ist und daß der Außengrundriß der zu stapelnden Behälter ein ganzes Vielfaches des Abstands R des Rasters ist.

Verletzungen und Beschädigungen können weitgehend dadurch verhindert werden, daß die Vorsprünge einen Kreisquerschnitt aufweisen wobei hier die Herstellung der erforderlichen Formen zusätzlich besonders rationell möglich ist.

Besonders günstige Behälterabmessungen können dadurch erreicht werden, daß das quadratische Raster einen Abstand R von 100 mm aufweist.

Ein bevorzugtes Ausführungsbeispiel wird in der nachstehenden Beschreibung näher erläutert. In den beigefügten Zeichnungen zeigt :
Figur 1 einen Schnitt des Randbereichs eines Behälters in großem Maßstab,
Figur 2 eine Seitenansicht eines Behälters und
Figur 3 eine Draufsicht auf einen Behälter.

Beim einzigen dargestellten Ausführungsbeispiel weist der stapelbare Behälter einen quaderförmigen Oberteil 1 und einen etwa entsprechenden etwas tieferen Unterteil 1' auf, die mit ihren umlaufenden Rändern 2, 2' aufeinandergesetzt und über Spannschlösser 3 miteinander verspannt sind.

Wie in Fig. 1 dargestellt, weist der Rand 2 des Oberteils 1 eine umlaufende Feder 4 und der Rand 2' des Unterteils 1' eine umlaufende Nut 5 auf, wobei Nutbreite und Federbreite einander etwa entsprechen. Die Nut 5 ist tiefer ausgebildet als die Federhöhe, so daß eine in der Nut 5 angeordnete umlaufende Dichtung 6 bei geschlossenem Behälter unter Vorspannung gehalten ist. Die Vorspannung selbst ist aber durch die Abmessungen Nut 5, Feder 4 und Dichtung 6 genau definiert und kann sich durch Belastung des Behälters, bspw. beim Aufeinanderstapeln nicht ändern. Eine Überbelastung der Dichtung 6 ist deshalb nicht möglich. Um eine absolute Dichtheit zu erreichen, kann die Dichtung 6 aus Moosgummi mit geschlossenen Zellen bestehen, wobei zur Variierung der Dichtungsvorspannung Dichtungen 6 mit unterschiedlicher Höhe vorgesehen sein können.

Zur sicheren Stapelbarkeit sind auf der Oberseite des Oberteils 1 in einem Raster angeordnete Vorsprünge 7 vorgesehen. Diese Vorsprünge 7 weisen einen Kreisquerschnitt auf und sind zur Vermeidung von Kanten mit Übergangsrundungen 8 versehen und auf ihrer Oberseite abgeflacht.

Wie aus Figur 3 ersichtlich, ist der Abstand R der im Raster angeordneten Vorsprünge 7 gleich, wobei gleichzeitig der Abstand der außenliegenden Vorsprünge 7 vom Rand der projizierten Grundfläche des Behälters dem halben Abstand R entspricht. Hierdurch lassen sich unterschiedlich große Behälter, deren Grundrisse ein Vielfaches des Abstands R aufweisen, problemlos auch gemischt platzsparend ohne Raumverlust stapeln. Hierzu ist auf der Unterseite des Unterteils 1' eine einzige Vertiefung 9 angeordnet, deren Umriß 10 dem Außenumriß der außenliegenden Vorsprünge 7 entspricht, so daß praktisch alle Vorsprünge 7 des Oberteils 1 in der Vertiefung 9 des Unterteils 1' aufgenommen werden können. Die Tiefe der Vertiefung 9 entspricht dabei der Höhe der Vorsprünge 7 und es entsprechen sich auch die Krümmungen . der Übergangsrundungen 8 bzw. 8' der Vertiefung 9. Entsprechend sind auch die Eckenrundungen der Vertiefung 9 dem Durchmesser der Vorsprünge 7 angepaßt, wobei selbstverständlich alle Vorsprünge 7 identisch ausgebildet sind.

Zum leichteren Transport sind am Unterteil 1' klappbare Griffe 11 angeordnet, die nicht über den Außenumriß der umlaufenden Rändern 2, 2' im abgeklappten Zustand hinausragen. Oberteil 1 und Unterteil 1' bestehen vorzugsweise aus formstabilem Kunststoff, der zur Erhöhung der Formstabilität durch Fasern, insbesondere Glasfasern in bekannter Weise verstärkt sein kann.

Zur Erleichterung des Aufsetzens des Oberteils 1 auf den Unterteil 1' ist der äußere Rand der umlaufenden Nut 5 höher ausgebildet als der innere Rand, wobei der Rand 2 des Oberteils 1 entsprechend angepaßt ist. Weiter sind Oberteil 1 und Unterteil 1' an ihren außenliegenden Teilen der umlaufenden Ränder 2 bzw. 2' mit jeweils einer Schattenkante 12 bzw. 12' versehen und es kann auch auf der Innenseite eine Anfasung 13 vorgesehen sein.

## Patentansprüche

1. Stapelbarer Behälter mit auf der Oberseite des Oberteils (1) in einem Raster angeordneten Vorsprüngen (7) und einer auf der Unterseite des Unterteils (1') angeordneten, die Vorsprünge eines oder mehrerer anderer ggf. andere Abmessungen aufweisender Behälter aufnehmenden Vertiefung (9) wobei der Umriß (10) der Vertiefung (9) des Unterteils (1') der Außenkontur des Rasters der Vorsprünge (7) des Oberteils (1) entspricht oder umgekehrt und die Übergangsrundungen (8, 8') der Vorsprünge (7) und der Vertiefung (9) ebenfalls einander entsprechen, dadurch gekennzeichnet, daß zur sicheren Stapelbarkeit mehrerer Behälter gleicher oder unterschiedlicher Abmessungen die Vorsprünge in einem quadratischen Raster angeordnet und die Abstände R aller Vorsprünge (7) aller Behälter untereinander gleich sind, daß deren Randabstand dem halben Abstand R entspricht und daß die Außenabmessungen (Umriß 10) der Vertiefung (9) jedes Behälters die zugeordneten Vorsprünge (7) des bzw. der zugeordneten Behälter umrandet, derart, daß die Stapelbarkeit gewährleistet ist und daß der Außengrundriß der zu stapelnden Behälter ein ganzes Vielfaches des Abstands R des Rasters ist.

2. Behälter nach Anspruch 1, dadurch gekennzeichnet, daß die Vorsprünge (7) einen Kreisquerschnitt aufweisen.

3. Behälter nach Anspruch 1, dadurch gekennzeichnet, daß das quadratische Raster einen Abstand R von 100 mm aufweist.

## Claims

1. Stackable container with projections (7) provided in a pattern on the upper member (1) and provided with a recess (9) on the lower side of the lower member (1') to receive the projections of one or a plurality of other containers, which, as the case may be, have other dimensions, with which the contour (10) of the recess (9) of the lower member (1') corresponds to the outer contour of the pattern of the projections (7) of the upper member (1) or vice versa and the curvatures (8, 8') of the projections (7) and the recess (9) also correspond to each other, characterized in that for safe stacking of a plurality of containers of same or different dimensions the projections are arranged in a quadratic pattern and that the distances R of all projections (7) of all containers are equal among each other, that their distance to the rim corresponds to half of the distance R and in that the outer dimensions (contour 10) of the recess (9) of each container surrounds the corresponding projections (7) of the corresponding container or containers respectively such that the stackability is assured and that the outer contour of the container to be stacked is an integral multiple of the distance R of the pattern.

2. Container in accordance to claim 1, characterized in that the projection (7) have a circular cross section.

3. Container in accordance to claim 1, characterized in that the quadratic pattern is provided with a distance R of 100 mm.

## Revendications

1. Récipient empilable ayant des points saillants (7) disposés selon un réseau sur la face supérieure de sa partie supérieure (1) et une zone creuse (9) disposée sur la face inférieure de sa partie inférieure (1') pour recevoir les points saillants d'un récipient ou de plusieurs autres récipients de dimensions éventuellement différentes, dans lequel le contour (10) de la zone creuse (9) de la partie inférieure (1') correspond au contour extérieur du réseau composé par les points saillants (7) de la partie supérieure (1) où il les contourne, et les arrondis (8, 8') des points saillants (7) et des angles de la zone creuse (9) correspondent également entre eux, caractérisé en ce que, pour obtenir un empilage stable de plusieurs récipients de mêmes dimensions ou de dimensions différentes, les points saillants composent un réseau quadratique et les intervalles R entre tous les points saillants (7) de tous les récipients sont égaux entre eux, leur distance du bord est égale à la moitié de la distance R et les dimensions extérieures (contour 10) de la zone creuse (9) de chaque récipient contournent les points saillants (7) correspondants du/ou des récipients correspondants, de sorte que l'empilage est garanti, et le contour extérieur des récipients à empiler est un multiple entier de l'intervalle R des points du réseau.

2. Récipient selon la revendication 1, caractérisé en ce que les points saillants (7) ont une section droite circulaire.

3. Récipient selon la revendication 1, caractérisé en ce que l'intervalle R des points du réseau quadratique est de 100 mm.
